# EUROPÄISCHE PATENTSCHRIFT

(11) **EP 0 851 175 B1**
(45) Veröffentlichungstag und Bekanntmachung des Hinweises auf die Patenterteilung: **17.04.2002**
(21) Anmeldenummer: 97121573.6
(22) Anmeldetag: 08.12.1997
(51) Int. Cl.: F23G 7/06, F23G 5/30, F23J 15/02, F23J 15/06, F23C 10/02

(54) **Verfahren und Vorrichtung zur Behandlung von Prozessgasen in einer zirkulierenden Wirbelschicht**
Method and apparatus for treating process gases in a circulating fluidised bed
Procédé et appareil pour le traitement des gaz industriels dans un lit fluidisé circulant

(30) Priorität: 30.12.1996 CH 320096
(43) Veröffentlichungstag der Anmeldung: 01.07.1998
(73) Patentinhaber: Von Roll Umwelttechnik AG, 8005 Zürich (CH)
(72) Erfinder: Müller, Patrick, 8006 Zürich (CH); Koller, Felix, 5106 Veltheim (CH)
(74) Vertreter: Patentanwälte Schaad, Balass, Menzl & Partner AG

(56) Entgegenhaltungen:
- EP-A- 0 211 458
- EP-A- 0 355 690
- EP-A- 0 733 400
- DE-A- 3 307 848
- FR-A- 2 644 795
- GB-A- 1 120 003
- US-A- 4 065 271
- US-A- 4 191 544
- US-A- 4 934 282
- US-A- 5 422 080
- PATENT ABSTRACTS OF JAPAN vol. 4, no. 111 (M-025), 9.August 1980 & JP 55 068506 A (BABCOCK HITACHI), 23.Mai 1980,

## Beschreibung

Die Erfindung betrifft ein Verfahren gemäss dem Oberbegriff des Anspruches 1.

Ein Verfahren dieser Art ist aus der DE-A-33 07 848 bekannt. Bei diesem Verfahren werden Prozessabgase, wie brennbare Bestandteile enthaltende Verbrennungsgase, über eine venturidüsenartige Eintragsvorrichtung einem nach dem Prinzip einer zirkulierenden Wirbelschicht funktionierenden Wirbelschichtreaktor zugeführt und dort nachverbrannt und gereinigt. Im Unterschied zur "klassischen" stationären Wirbelschicht, bei der die feststoffhaltige Phase durch einen deutlichen Dichtesprung von dem darüber befindlichen Gasraum getrennt ist, werden bei diesem Verfahren - d.h. bei der zirkulierenden Wirbelschicht - Verteilungszustände des zirkulierenden Feststoffes ohne definierte Grenzschicht angestrebt, bei denen die Feststoffkonzentration innerhalb des Reaktors von unten nach oben abnimmt.

Erwünscht ist eine stetige Abnahme der Feststoffkonzentration von unten nach oben innerhalb der zirkulierenden Wirbelschicht. Dies konnte bisher bei zirkulierenden Wirbelschichten mit venturiartiger Eintragungsvorrichtung nicht erreicht werden. Es wurde beobachtet, dass Feststoffpartikel in den Randbereichen der Wirbelschicht nach unten sinken und sich im untersten, engsten Bereich des unten konisch verjüngten Wirbelschichtreaktors ansammeln. Diese Feststoffpartikel werden dann an dieser Stelle umgewälzt und gelangen kaum noch in Zirkulation. Insbesondere bei Behandlung von Prozessgasen mit klebrigen Komponenten, z.B. geschmolzenem Feststoff wie Flugasche, entstehen feste Agglomerationen, die an dieser Stelle Tennisballgrösse erreichen können. Die Feststoffansammlung im unteren Bereich des Wirbelschichtreaktors erzeugt eine Einengung an der Eintrittsstelle im Wirbelschichtreaktor, wodurch der Prozessgasstrom eingeengt und beschleunigt wird. Dadurch steht weniger Zeit für die Behandlung der Prozessgase zur Verfügung als vorgesehen. Die inhomogene Verteilung des Feststoffes bewirkt einen ungenügenden Wärmeaustausch und Temperatursprünge im Reaktor.

Ein weiterer Nachteil der bekannten zirkulierenden Venturi-Wirbelschicht besteht darin, dass der Feststoffumlauf kleiner ist, als bei einer konventionellen Wirbelschicht.

Aus der US-PS 4,934,282 ist es bekannt, eine stationäre Wirbelschicht (Fliessbett) zur Verbrennung von festen Brennstoffen derart auszubauen, dass ein geringer Teil des Wirbelbettmaterials aus dem Reaktor ausgetragen und rezirkuliert wird. In die feststoffhaltige Phase wird von unten neben der zentral eingeleiteten Verbrennungsluft über mehrere im Boden des Reaktors angeordnete Eintrittsöffnungen zusätzliche Luft eingeblasen, um die ansonsten nur mässige Feststoffbewegung im Fliessbett zu steigern. Dennoch ist bei dieser Wirbelschicht nach wie vor ein deutlicher Dichtesprung zwischen dem unteren Fliessbett und dem oberen Gasraum vorhanden, und es gelangt nur ein Bruchteil des Feststoffes in den Umlauf.

Der vorliegenden Erfindung liegt die Aufgabe zugrunde, ein Verfahren der eingangs genannten Art sowie einen Wirbelschichtreaktor zur Durchführung des Verfahrens mit einer von unten nach oben stetig abnehmender Suspensionsdichte der Reststoffpartikel zu schaffen. Dies führt zu einem verbesserten Wärmeaustausch und einer gleichmässigen Temperaturverteilung.

Diese Aufgabe wird erfindungsgemäss durch die im Kennzeichen der Ansprüche 1 und 8 angegebenen Merkmale gelöst.

Weitere bevorzugte Ausgestaltungen des erfindungsgemässen Verfahrens und des Wirbelschichtreaktors zur Durchführung des erfindungsgemässen Verfahrens sind in abhängigen Ansprüchen definiert.

Es wurde überraschenderweise gefunden, dass durch Verminderung des Eintrittsquerschnittes des Prozessgases unter gleichzeitiger konzentrischer Einführung von Hilfsgasströmen in der verbleibenden ringförmigen Randzone eine bessere Durchmischung von Feststoffpartikeln und Prozessgasen innerhalb der zirkulierenden Wirbelschicht und dadurch eine stetige Verteilung der Feststoffpartikel erzielt wird. Erfindungsgemäss lässt sich die stetige Verteilung sogar bis zur etwa exponentiellen Verteilung optimieren.

Erfindungsgemäss wird ein Zirkulationszustand in einer zirkulierenden Venturi-Wirbelschicht erreicht, wie er in einer üblichen zirkulierenden Wirbelschicht mit einem mit Düsen bestückten Anströmboden vorliegt. Der Feststoffumlauf wird im Vergleich zu den bisher bekannten Venturi-Wirbelschichten mehr als 30-fach vergössert.

Unter Prozessgasen werden Industrieabgase, insbesondere solche aus der Abfallverbrennung, verstanden. Die erfindungsgemässe Behandlung solcher Gase beinhaltet beispielsweise Kühlung, Trockenreinigung (Entfernung von HCl, SO₂ etc.) und/oder Nachverbrennung. Der Einsatz einer zirkulierenden Wirbelschicht zur Kühlung (Quenchen), Trockenreinigung oder Nachverbrennung von Prozessgasen aus einer Feuerung und seine Vorteile sind aus der obengenannten DE-A-33 07 848 bekannt. Die Prozessgase werden dabei als Fluidisierungsgas eingesetzt; als Wirbelschicht-Feststoff wird beispielsweise Sand, ein Adsorbens und/oder ein Reagens verwendet. In bevorzugter Weise wird jedoch das Bettmaterial zumindest zu einem Teil aus der der Feuerung entstammenden Flugasche gebildet. Das Bettmaterial zeichnet sich als ein ausgezeichneter Wärmeträger aus, der bei geeigneter Feststoffpartikelverteilung eine gleichmässige Temperaturverteilung im Wirbelschichtreaktor ermöglicht, wobei die Temperatur in an sich bekannter Weise, z.B. über einen externen Fliessbettkühler, gut regelbar ist.

Durch die Erfindung können die von einer zirkulierenden Wirbelschicht gebotenen Möglichkeiten besser ausgenützt werden. Insbesondere laufen erfindungsgemäss - als Folge der sprungfreien, d.h. stetigen Feststoffpartikelverteilung - Reaktionen und Wärmeaustausch schneller ab. Dadurch kann die Verweilzeit verkürzt bzw. die Reaktoren können kleiner dimensioniert werden.

Die Erfindung wird im Folgenden anhand der Zeichnung näher erläutert. Es zeigen rein schematisch
- Fig. 1: im vertikalen Mittelschnitt einen unteren Teil eines Wirbelschichtreaktors zum Durchführen des erfindungsgemässen Verfahrens gemäss einem ersten Ausführungsbeispiel und
- Fig. 2: im vertikalen Mittelschnitt einen unteren Teil eines Wirbelschichtreaktors zum Durchführen des erfindungsgemässen Verfahrens gemäss einem zweiten Ausführungsbeispiel.

Gemäss Fig. 1 und 2 weist ein Wirbelschichtreaktor 1, 1', von dem in der Zeichnung nur der untere Teil dargestellt ist, einen sich konisch nach oben erweiternden Diffusor-Bereich 2 auf, in welchen ein zylindrischer Kanal 4 zum Einführen der zu behandelnden Prozessgase mündet. Die einen Kernstrahl K bildenden Prozessgase strömen in Pfeilrichtung durch den zylindrischen Kanal 4 in den Wirbelschichtreaktor, 1, 1'. Der Diffusor-Bereich 2 bildet zusammen mit dem zylindrischen Kanal 4 sowie einem an diesen unten anschliessenden Konfusor 5 einen venturidüsenartigen Eintritt für die Prozessgase.

Zwischen dem Kanal 4 und der Reaktorwand 3 ist eine den Kanal 4 umgebende ringförmige Bodenrandzone 6 angeordnet, die den unteren Abschluss des Diffusor-Bereiches 2 bildet.

Gemäss der in Fig. 1 dargestellten Ausführung ist die Austrittsöffnung 8 des zylindrischen Kanals 4 gegenüber der Bodenrandzone 6 ins Innere des Wirbelschichtreaktors 1 versetzt. Bei einer in Fig. 2 dargestellten anderen Variante eines Wirbelschichtreaktors 1' liegt die Austrittsöffnung 8' in der gleichen Ebene wie die Bodenrandzone 6.

Konzentrisch zum Kanal 4 sind gemäss Fig. 1 in der ringförmigen Bodenrandzone 6 mehrere, vorzugsweise gleichmässig um den Kanal 4 verteilte Bodenöffnungen 10 angeordnet, in welche ins Innere des Wirbelschichtreaktors 1 mündende Düsen 9 eingesetzt sind. Über die Düsen 9 werden in den Wirbelschichtreaktor 1 konzentrisch und vorzugsweise parallel zu dem aus der Austrittsöffnung 8 austretenden Kernstrahl K mehrere mit Pfeilen H bezeichnete Hilfsgasströme in den Wirbelschichtreaktor 1 eingedüst.

Bei der in Fig. 2 dargestellten Variante werden die Hilfsgasströme über in mehreren Kreisen konzentrisch um den Kanal 4 angeordnete Bodenöffnungen 10' eingedüst, wodurch eine gleichmässige Bodenfluidisierung in der ringförmigen Bodenrandzone 6 erreicht wird. Es ist selbstverständlich auch möglich, die Hilfsgasströme sowohl über die Düsen 9 als auch über die Bodenöffnungen 10' gleichzeitig einzudüsen. Die Hilfsgasströme können entweder von einem zusätzlichen Gas oder teilweise oder ganz vom Prozessgas gebildet werden. Bei einer im Wirbelschichtreaktor stattfindenden Nachverbrennung wird mit Vorteil ein sauerstoffhaltiges Gas, vorzugsweise mit den Hilfsgasströmen H, zugeführt.

Die Erfindung wird weiter anhand des nachfolgenden Beispiels veranschaulicht.

### Beispiel

In die Nachbrennkammer einer Pilotanlage für die Nachverbrennung von Prozessgasen wurden als Hilfsgasströme über 12 Lanzen mit einem Durchmesser von 10 mm zwischen 50 und 250 m³/h i.N. (entsprechend einer Austrittsgeschwindigkeit von 15-75 m/s i.N.) Luft eingedüst. Mit einem weiteren Hilfsgasstrom für die Bodenfluidisierung wurden 15 bis 50 m³/h i.N. (entsprechend einer Fluidisierungsgeschwindigkeit von 0,08-0,27 m/s i.N.) eingedüst. Die in die Nachbrennkammer eintretende Rauchgasmenge betrug 800 bis 1400 m³/h i.N. bei einer Temperatur von 1200°C bis 1600°C.

Typisch war eine Rauchgasmenge von 1200 m³/h i.N. und 1500°C bei einer durch Lanzen eingeführte Hilfsgasmenge von 150 m³/h i.N. und gegebenenfalls einer weiteren Hilfsgasmenge für die Bodenfluidisierung von 15 m³/h i.N.

Das Verhältnis des Aussendurchmessers der Bodenrandzone 6 zum Durchmesser des Kanals 4 bzw. der Austrittsöffnung 8 für den Kernstrahl beträgt vorzugsweise 3:1 bis 10:8. Wie bereits einleitend erwähnt, wurde bei Verfahren gemäss dem Stand der Technik beobachtet, dass Feststoffpartikel bzw. die Flugasche in Randbereichen der Wirbelschicht aufgrund einer Gasrückströmung und der Schwerkraft wieder nach unten sinken. Bereits das Vorhandensein der ringförmigen Bodenrandzone 6 um den Kanal 4 vermindert die Ansammlung der Feststoffpartikel im unteren Teil des Reaktors. Durch die mittels Düsen 9 und/oder Bodenöffnungen 10, 10' eingeleiteten Hilfsgasströme H wird erfindungsgemäss verhindert, dass sich diese Feststoffpartikel im unteren verjüngten Reaktorteil ansammeln und dort umgewälzt werden. Die Hilfsgasströme H wirbeln die Feststoffpartikel wieder auf, lockern sie auf, halten sie in der Schwebe und fördern sie in den Kernstrahl K, ohne dass es zu Ablagerungen und Anbackungen kommt. Allfällige Grobasche kann problemlos abgezogen werden (der Grobaschenabzug ist in Fig. 1 und 2 mit 11, die Abzugsrichtung mit einem Pfeil A bezeichnet). Der Grobaschenabzug ermöglicht die Optimierung des Druckabfalls im Wirbelschichtreaktor. Dadurch wird auch eine geringere Saugzugleistung benötigt, was eine einfachere Konstruktion der Anlage ermöglicht. Zudem wird durch das erfindungsgemässe Verfahren ein ruhigerer Betrieb erzielt, der von Pulsationen in der Prozessgaszufuhr weniger abhängig ist.

Beim erfindungsgemässen Verfahren wird sowohl der intern als auch der extern geführte Feststoffpartikelumlauf gesteigert. Die gute Einmischung von Feststoffpartikeln mittels Hilfsgasströmen in den Kernstrahl bewirkt einen sehr guten Quencheffekt (z.B. von 1600°C auf 900°C). Dies ist beispielsweise für die Rauchgaskühlung von besonderer Bedeutung. Die vorstehend erwähnte Steigerung des Feststoffpartikelumlaufes hat auch eine Steigerung der im Fliessbettkühler gewinnbaren zur Weiterverwendung bestimmten Wärmeenergie zur Folge.

Bei der Nachverbrennung können hohe Temperaturen vermieden werden, da infolge der ausgezeichneten Gas-Feststoff-Durchmischung die Verbrennungswärme praktisch in situ abgeführt wird.

Der wesentliche Vorteil des erfindungsgemässen Verfahrens bzw. des erfindungsgemässen Wirbelschichtreaktors besteht in der Herbeiführung einer stetigen Suspensionsdichteverteilung in der zirkulierenden Wirbelschicht mit venturiartigem Einlauf und dadurch eine optimale Prozessführung innerhalb der zirkulierenden Wirbelschicht.

## Patentansprüche

1. Verfahren zur Behandlung von Prozessgasen, insbesondere aus der Abfallverbrennung, in einer zirkulierenden Wirbelschicht, wobei die Prozessgas als Fluidisierungsgas von unten über einen venturidüsenartigen Eintritt in die Wirbelschicht eingeführt werden, wobei die Prozessgase in einem Kernstrahl (K) in die Wirbelschicht eingeführt werden **dadurch gekennzeichnet, dass** gleichzeitig in einer ringförmigen Randzone (6), konzentrisch zum Kernstrahl (K), von unten Hilfsgasströme (H) in die zirkulierende Wirbelschicht eingedüst werden, derart, dass in Randbereichen der zirkulierenden Wirbelschicht nach unten sinkende Wirbelschicht-Feststoffpartikel in den Kernstrahl (K) gefördert werden.

2. Verfahren nach Anspruch 1, **dadurch gekennzeichnet, dass** die Hilfsgasströme (H) parallel zum Kernstrahl (K) eingedüst werden.

3. Verfahren nach Anspruch 1 oder 2, **dadurch gekennzeichnet, dass** als Hilfsgas mindestens teilweise die Prozessgase verwendet werden.

4. Verfahren nach Anspruch 1 **dadurch gekennzeichnet, dass** als Hilfsgas ein anderes Gas als die Prozessgase verwendet wird.

5. Verfahren nach einem der Ansprüche 1 bis 4, **dadurch gekennzeichnet, dass** das Verhältnis des Aussendurchmessers der ringförmigen Randzone (6) zum Durchmesser des Kernstrahles (K) 3:1 bis 10:8 beträgt.

6. Verfahren nach einem der Ansprüche 1 bis 5, **dadurch gekennzeichnet, dass** ein Teil der Hilfsgasströme (H) mit einer Austrittsgeschwindigkeit von 15 bis 75 m/s, gerechnet bei Normalbedingungen, eingedüst wird.

7. Verfahren nach einem der Ansprüche 1 bis 6, **dadurch gekennzeichnet, dass** zum Durchführen einer Nachverbrennung ein sauerstoffhaltiges Gas, vorzugsweise in Form von Hilfsgasströmen (H), eingeführt wird.

8. Wirbelschichtreaktor (1, 1') zur Durchführung des Verfahrens nach Anspruch 1, mit einem sich konisch nach oben erweiternden Diffusor-Bereich (2), der zusammen mit einem zylindrischen Kanal (4) und einem Konfusor (5) einen venturidüsenartigen Eintritt für die Prozessgase als Fluidisierungsgas bildet, wobei zwischen dem Kanal (4) und der den Diffusor-Bereich (2) bildenden Reaktorwand (3) eine ringförmige Bodenrandzone (6) vorhanden ist, **dadurch gekennzeichnet, dass** die Bodenrandzone (6) eine Mehrzahl von gleichmässig verteilten konzentrisch zum zylindrischen Kanal (4) angeordneten Bodenöffnungen (10, 10') zum Eindüsen der Hilfsgasströme (H) aufweist.

9. Wirbelschichtreaktor nach Anspruch 8, **dadurch gekennzeichnet, dass** mindestens ein Teil der Bodenöffnungen (10) mit Düsen (9) zum Eindüsen der Hilfsgasströme (H) versehen sind.

10. Wirbelschichtreaktor nach Anspruch 8 oder 9, **dadurch gekennzeichnet, dass** die Bodenöffnungen (10') in mehreren zum zylindrischen Kanal (4) konzentrischen Kreisen angeordnet sind.

11. Wirbelschichtreaktor nach einem der Ansprüche 8 bis 10, **dadurch gekennzeichnet, dass** der zylindrische Kanal (4) in den Diffusor-Bereich (2) hineinragt.

12. Wirbelschichtreaktor nach einem der Ansprüche 8 bis 10, **dadurch gekennzeichnet, dass** der zylindrische Kanal (4) diffusorseitig mit der Bodenrandzone (6) fluchtet.

13. Wirbelschichtreaktor nach einem der Ansprüche 8 bis 12, **dadurch gekennzeichnet, dass** oberhalb der Bodenrandzone (6) im unteren Diffusor-Bereich (2) ein Grobaschenabzug (11) angeordnet ist.

## Claims

1. Method of treating process gases, in particular from refuse incineration, in a circulating fluidized bed, the process gases being introduced as fluidization gas into the fluidized bed from below via a venturi-nozzle-like inlet, the process gases being introduced into the fluidized bed in a core stream (K), **characterized in that** at the same time auxiliary-gas flows (H) are injected in an annular marginal zone (6) concentrically to the core stream (K) into the circulating fluidized bed from below in such a way that fluidized-bed solid particles sinking to the bottom in marginal regions of the circulating fluidized bed are delivered into the core stream (K).

2. Method according to Claim 1, **characterized in that** the auxiliary-gas flows (H) are injected parallel to the core stream (K).

3. Method according to Claim 1 or 2, **characterized in that** the process gases are at least partly used as auxiliary gas.

4. Method according to Claim 1, **characterized in that** a gas different from the process gases is used as auxiliary gas.

5. Method according to one of Claims 1 to 4, **characterized in that** the ratio of the outside diameter of the annular marginal zone (6) to the diameter of the core stream (K) is 3:1 to 10:8.

6. Method according to one of Claims 1 to 5, **characterized in that** a portion of the auxiliary-gas flows (H) is injected at an outlet velocity of 15 to 75 m/s, calculated under normal conditions.

7. Method according to one of Claims 1 to 6, **characterized in that** an oxygenous gas, preferably in the form of auxiliary-gas flows (H), is introduced in order to carry out secondary combustion.

8. Fluidized-bed reactor (1, 1') for carrying out the method according to Claim 1, having a diffuser region (2) which widens conically toward the top and forms together with a cylindrical duct (4) and a confuser (5) a venturi-nozzle-like inlet for the process gases as fluidization gas, there being an annular marginal base zone (6) between the duct (4) and the reactor wall (3) which forms the diffuser region (2), **characterized in that** the marginal base zone (6) has a plurality of uniformly distributed base openings (10, 10') arranged concentrically to the cylindrical duct (4) and intended for injecting the auxiliary-gas flows (H).

9. Fluidized-bed reactor according to Claim 8, **characterized in that** at least some of the base openings (10) are provided with nozzles (9) for injecting the auxiliary-gas flows (H).

10. Fluidized-bed reactor according to Claim 8 or 9, **characterized in that** the base openings (10') are arranged in a plurality of circles concentric to the cylindrical duct (4).

11. Fluidized-bed reactor according to one of Claims 8 to 10, **characterized in that** the cylindrical duct (4) projects into the diffuser region (2).

12. Fluidized-bed reactor according to one of Claims 8 to 10, **characterized in that** the cylindrical duct (4) is flush with the marginal base zone (6) on the diffuser side.

13. Fluidized-bed reactor according to one of Claims 8 to 12, **characterized in that** a coarse-ash discharge (11) is arranged above the marginal base zone (6) in the bottom diffuser region (2).

## Revendications

1. Procédé pour le traitement de gaz de processus industriels, en particulier provenant de la combustion de déchets, dans une couche fluidisée en circulation, les gaz du processus étant introduits par le bas dans la couche fluidisée, en fonction de gaz de fluidisation, par l'intermédiaire d'une entrée du type d'une buse de Venturi, les gaz du processus étant injectés dans la couche fluidisée sous forme d'un jet central (K), **caractérisé en ce que** des flux de gaz auxiliaires (H) sont simultanément injectés par le bas dans la couche fluidisée en circulation, dans une région de bordure annulaire (6), de manière concentrique au jet central (K) et **en ce que** dans les zones de bordure de la couche fluidisée en circulation, des particules solides de la couche fluidisée en chute vers le bas sont conduites jusque dans le jet central (k).

2. Procédé selon la revendication 1, **caractérisé en ce que** les flux de gaz auxiliaires (H) sont injectés parallèlement au jet central (K).

3. Procédé selon l'une quelconque des revendications 1 ou 2, **caractérisé en ce que** les gaz dé processus sont au moins partiellement utilisés en fonction de gaz auxiliaires.

4. Procédé selon la revendication 1, **caractérisé en ce qu'**un gaz différent des gaz de processus est utilisé en fonction de gaz auxiliaire.

5. Procédé selon l'une quelconque des revendications 1 à 4, **caractérisé en ce que** le rapport entre le diamètre extérieur de la zone de bordure (6) et le diamètre du jet central (K) est compris entre 3 :1 et 10 :8.

6. Procédé selon l'une quelconque des revendications 1 à 5, **caractérisé en ce qu'**une partie des flux de gaz auxiliaires (H) est injectée à une vitesse de sortie des gaz de 15 à 75 m/s, calculée dans des conditions normales.

7. Procédé selon l'une quelconque des revendications 1 à 6, **caractérisé en ce que**, pour provoquer une post-combustion, un gaz contenant de l'oxygène est introduit de préférence sous forme de flux de gaz auxiliaires (H).

8. Réacteur à couche fluidisée (1, 1') pour réaliser le procédé selon la revendication 1, comprenant une région de diffuseur (2) s'évasant de manière conique vers le haut, qui en association avec une conduite cylindrique (4) et un convergent (5) forme une entrée de type d'une buse de Venturi pour les gaz du processus, qui font office de gaz de fluidisation, une zone de bordure annulaire du fond (6) étant présente entre la conduite (4) et la paroi du réacteur (3) qui forme la zone du diffuseur (2), **caractérisé en ce que** la zone de bordure annulaire du fond (6) présente une pluralité d'ouvertures dans le fond (10, 10'), réparties de manière homogène et concentrique par rapport à la conduite cylindrique (4), pour l'injection des gaz auxiliaires.

9. Réacteur à couche fluidisée selon la revendication 8, **caractérisé en ce qu'**au moins une partie des ouvertures dans le fond (10) est munie de buses (9), pour injecter les flux de gaz auxiliaires.

10. Réacteur à couche fluidisée selon l'une quelconque des revendications 8 ou 9, **caractérisé en ce que** les ouvertures dans le fond (10') sont disposées en plusieurs cercles concentriques (4) par rapport à la conduite cylindrique (4).

11. Réacteur à couche fluidisée selon l'une quelconque des revendications 8 à 10, **caractérisé en ce que** la conduite cylindrique (4) saillit dans la zone du diffuseur (2).

12. Réacteur à couche fluidisée selon l'une quelconque des revendications 8 à 10, **caractérisé en ce que** la conduite cylindrique (4) affleure la zone de bordure du fond (6), côté diffuseur.

13. Réacteur à couche fluidisée selon l'une quelconque des revendications 8 à 12, **caractérisé en ce qu'**un système d'extraction des cendres grossières est disposé au-dessus de la zone de bordure du fond (6), dans la région inférieure du diffuseur (2).
